# EUROPÄISCHE PATENTSCHRIFT

(11) **EP 0 720 871 B1**
(45) Veröffentlichungstag und Bekanntmachung des Hinweises auf die Patenterteilung: **01.03.2000**
(21) Anmeldenummer: 95118490.2
(22) Anmeldetag: 24.11.1995
(51) Int. Cl.: B05C 5/02, B05B 7/06

(54) **Vorrichtung zum streifenförmigen Auftragen von viskosem Material**
Device for applying striped coating of viscous material
Dispositif pour l'application de produits visqueux sous forme de bandes

(30) Priorität: 03.01.1995 DE 19500053
(43) Veröffentlichungstag der Anmeldung: 10.07.1996
(73) Patentinhaber: INT Gesellschaft mit beschränkter Haftung, Ingenieurbüro für neue Technologien, Anlagenbau, Verfahrenstechnik, ADFOSY, 33689 Bielefeld (DE)
(72) Erfinder: Schweikardt, Rüdiger, D-33615 Bielefeld (DE)
(74) Vertreter: TER MEER STEINMEISTER & PARTNER GbR

(56) Entgegenhaltungen:
- EP-A- 0 293 065
- DE-A- 3 108 793

## Beschreibung

Die Erfindung betrifft eine Vorrichtung gemäß dem Oberbegriff des Anspruchs 1.

Eine derartige Vorrichtung ist aus der EP 0 293 065 A2 bekannt. Diese Druckschrift beschreibt eine Vorrichtung zum Ablagern von viskosem Fluid auf einer Oberfläche. Die Vorrichtung umfaßt einen inneren Düsenkörper mit durchgehender Bohrung für die Abgabe des viskosen Materials und einen trichterförmigen Ringraum, der das konisch zugespitzte Ende des Düsenkörpers umgibt und am Ende eine Luftaustrittsöffnung aufweist. Diese Luftaustrittsöffnung befindet sich in einem in Längsrichtung verstellbaren Einsatz, der es gestattet, die Luftaustrittsöffnung axial in bezug auf die im Inneren der Luftaustrittsöffnung liegende Materialöffnung zu verstellen.

Eine andere Lösung ist aus der DE 41 20 881 C1 bekannt. Typische Beispiele für die mit der bekannten Vorrichtung aufgetragenen viskosen Materialien sind Klebstoffe oder Dichtungsmaterialien. Während es im Stand der Technik gemäß US-PS 4 995 333 angestrebt worden war, das viskose Material mit einem Drall abzugeben, wird in der DE 41 20 881 Cl ausgeführt, infolge der Drallbewegung werde der Strang in Kreisbögen jeweils gleichen Durchmessers abgelegt. Das bedeute bei einem durchgehenden Streifen, daß an den Rändern dieses Streifens ein stärkerer Auftrag erfolge als im Mittelbereich. Der in der Druckschrift angegebenen Aufgabe zufolge soll der Streifenauftrag verbessert werden, also quer zum Streifen eine weitgehend gleichmäßige Stärke erlangen. Dies soll sinngemäß dadurch geschehen, daß der den MaMaterialstrom umgebende Gasstrom achsparallel geführt, also so weit wie möglich von tangentialen Komponenten freigehalten wird.

Nach den angegebenen Lösungsmerkmalen soll die Aufgabe nach der DE 41 20 881 Cl dadurch gelöst werden, daß der die Materialdüse umgebenede Ringraum in einzelne achsparallele Kanäle unterteilt ist.

Ob und inwieweit der gewünschte Erfolg auf diese Weise erreicht wird, mag zumindest bei einer Ausführungsform gemäß der Zeichnung der Druckschrift als zweifelhaft erscheinen, da das Gas nach der genauen achsparallelen Führung in den Kanälen zusammen mit dem viskosen Material in einen relativ großen Trichter mündet, in dem eine achsparallele Führung nicht stattfindet und tangentiale Bewegungen angesichts der starken Einschnürung durchaus denkbar sind. In jedem Falle aber stellt es einen relativ großen Aufwand dar, auf der Außenfläche des Materialdüsenkörpers über dessen gesamte Länge parallele Führungsnuten herzustellen.

Aufgabe der vorliegenden Erfindung ist es daher, die gattungsgemäße Vorrichtung derart auszubilden, daß ein gleichmäßiger Auftrag des viskosen Materials mit relativ einfachen Mitteln erreicht werden kann.

Diese Aufgabe wird erfindungsgemäß bei einer Vorrichtung der obigen Art durch die Merkmale des Anspruchs 1 gelöst.

Da der Gasstrom an der Gasaustrittsöffnung eine erhebliche Einschnürung erfährt, wird der Strom hier stark beschleunigt. Da der Materialstrom im wesentlichen im Zentrum der Gasaustrittsöffnung abgegeben wird, legt sich der Gasstrom ringförmig um den Materialstrom und überführt den Materialstrom gezielt auf die Auftragsfläche. Es wird also vermieden, daß der Materialstrom und der Gasstrom zunächst in einem trichterförmigen Endbereich des Ringraumes unter undefinierten Strömungsverhältnissen aufeinandertreffen, wie es bei der Ausführungsfrom gemäß DE 41 20 881 C1 zumindest bei der in der Zeichnung gezeigten Version der Fall sein könnte.

Die Gasaustrittsöffnung wird nicht durch eine messerscharfe Kante umgeben, sondern durch eine zylindrische Öffnung begrenzter Länge in einer den Gas-Ringraum abschließenden Stirnwand gebildet sein. Daher reicht es aus, wenn die Materialaustrittsebene mit der Eintrittsebene dieses kurzen zylindrischen Öffnungsabschnitts zusammenfällt, da hier der Gasstrom bereits die volle Einschnürung erlangt hat.

Im folgenden werden bevorzugte Ausführungsbeispiele der Erfindung anhand der beigefügten Zeichnung näher erläutert.

Die einzige Figur zeigt einen schematischen Längsschnitt durch den Düsenbereich einer erfindungsgemäßen Vorrichtung.

Zu der Vorrichtung gehören im übrigen ein nicht gezeigtes Materialzufuhrsystem für viskoses Material, eine Druckgasquelle und eine Steuerung für die Zufuhr der beiden Medien.

Gezeigt ist in der Zeichnung ein zylindrisches Gehäuse 10, das zusammen mit einem konzentrischen, im Inneren des Gehäuses 10 liegenden rohrförmigen Innenteil 12 einen Ringraum 14 begrenzt, der im oberen, stromaufwärtigen Bereich mit Gasanschlußöffnungen 16,18 des Gehäuses 10 verbunden ist. Das rohrförmige Innenteil 12 weist im Inneren einen Kanal 20 auf, durch den das aufzutragende, viskose Material geführt wird. Am unteren Ende in Fig. 1, das dem Austrittsende des Materials entspricht, laufen die Wände des rohrförmigen Innenteils mit stumpfem Konus bis hin zu einer Düsenöffnung 22 zusammen. Im einzelnen ist gemäß der Zeichnung die Düsenöffnung 22 als kurzer zylindrischer Abschnitt ausgebildet, der die Wand des rohrförmigen, am Ende verschlossenen Innenteils 12 durchdringt. Aus Gründen, die später genauer erläutert werden sollen, soll die Ebene, in der dieser kurze zylindrische Abschnitt der Düsenöffnung 22 in Strömungsrichtung endet und die in der Zeichnung durch die Bezugsziffer 24 gekennzeichnet ist, als Ebene der Düsenöffnung der Materialdüse bezeichnet werden.

Das Gehäuse 10 weist im dargestellten Beispiel eine Verschlußkappe 26 am unteren, austrittsseitigen Ende auf, die beispielsweise auf das untere Ende des zylindrischen Gehäuses 10 mit Hilfe einer nicht im einzelnen dargestellten Gewindepaarung augeschraubt ist. Diese Verschlußkappe 26 umfaßt eine Stirnwand 28, die auf der Innenseite den Ringraum 14 konisch verjüngt und in eine Gasaustrittsöffnung 30 überleitet, die konzentrisch zur Düsenöffnung 22 für das viskose Material liegt. Die Gasaustrittsöffnung 30 durchdringt die Stirnwand 28 in der Form eines kurzen zylindrischen Abschnitts, der - bezogen auf die eingangs eingeführte Terminologie - eine Eintrittsebene 32 der Gasaustrittsöffnung 30 und eine entsprechende Austrittsebene 34 aufweist. Gemäß der Zeichnung fallen die Ebene 24 der Düsenöffnung 22 und die Eintrittsebene 32 der Gasaustrittsöffnung 30 im wesentlichen zusammen.

Der Materialstrom des viskosen Materials tritt also nicht zunächst in den Trichterbereich am Ende des Ringraumes, sondern unmittelbar in den Anfangsteil der Gasaustrittsöffnung ein, in der sich der Gasstrom stark verjüngt hat. Die Ebene 24 der Düsenöffnung 22 kann in einer beliebigen Position zwischen der Eintrittsebene 32 und der Austrittsebene 34 der Gaseintrittsöffnung 30, einschließlich, wie dargestellt, der Eintrittsebene 32 liegen. Es kommt lediglich darauf an, daß der Materialstrom von Anfang an in den verjüngten und beschleunigten Teil des Gasstroms eingeführt wird.

## Patentansprüche

1. Vorrichtung zum streifenförmigen Auftragen von viskosem Material auf eine Fläche, mit einer das Material abgebenden, zentralen Materialdüse (12,22) und einem Gaszufuhrsystem mit einem wenigstens den Endbereich der Materialdüse (12,22) umgebenden Ringraum (14), der sich in Strömungsrichtung zu einer konzentrisch zur Düsenöffnung (22) der Materialdüse liegenden, zylindrischen Gasaustrittsöffnung (30) verengt, wobei die Ebene (24) der Düsenöffnung (22) der Materialdüse zwischen der Eintrittsebene (32) und der Austrittsebene (34) der zylindrischen Gasaustrittsöffnung (30) liegt, dadurch **gekennzeichnet,** daß die Materialdüse ein rohrförmiges, zylindrisches Innenteil (12) innerhalb eines im wesentlichen zylindrischen äußeren Gehäuses (10) bildet und mit dem Gehäuse (10) einen zylindrischen Ringraum (14) begrenzt, der sich bis zu einer Stirnwand (28) am austrittsseitigen Ende des Gehäuses (10) erstreckt und sich auf der Innenseite der Stirnwand (28) konisch zur Gasaustrittsöffnung (30) verjüngt.

2. Vorrichtung nach Anspruch 1, dadurch **gekennzeichnet,** daß die stromabwärtige Stirnwand (28) des Ringraums (14) durch eine Verschlußkappe (26) am Ende des Gehäuses (10) gebildet ist.

## Claims

1. Apparatus for the application of viscous material as a strip to a face, having a central material nozzle (12, 22), which dispenses the material, and a gas supply system having an annular space (14) which surrounds at least the end region of the material nozzle (12, 22) and which narrows in the direction of flow to a cylindrical gas outlet opening (30), which lies concentrically to the nozzle opening (22) of the material nozzle, the plane (24) of the nozzle opening (22) of the material nozzle lying between the inlet plane (32) and the outlet plane (34) of the cylindrical gas outlet opening (30), characterised in that the material nozzle forms a tubular, cylindrical inner portion (12) within an outer housing (10), which is substantially cylindrical, and delimits, with the housing (10), a cylindrical annular space (14) which extends up to a front wall (28) at the end, located on the outlet side, of the housing (10) and tapers at the inner side of the end wall (28) conically towards the gas outlet opening (30).

2. Apparatus according to claim 1, characterised in that the downstream end wall (28) of the annular space (14) is formed by a closure hood (26) at the end of the housing (10).

## Revendications

1. Dispositif pour l'application de produit visqueux sous forme de bande sur une surface, comprenant une buse centrale de produit (12, 22) fournissant le produit et un système d'alimentation en gaz avec un espace annulaire (14) qui entoure au moins la zone d'extrémité de la buse de produit (12, 22) et qui se rétrécit dans la direction d'écoulement pour former un orifice cylindrique de sortie de gaz (30) concentrique à l'orifice (22) de la buse de produit, le plan (24) de l'orifice de buse (22) de la buse de produit étant situé entre le plan d'entrée (32) et le plan de sortie (34) de l'orifice cylindrique de sortie de gaz (30), caractérisé en ce que la buse de produit est constituée d'une partie intérieure cylindrique tubulaire (12) placée à l'intérieur d'un boîtier extérieur sensiblement cylindrique (10) et délimite avec le boîtier (10) un espace annulaire cylindrique (14) qui s'étend jusqu'à la paroi frontale (28) située au niveau de l'extrémité côté sortie du boîtier (10) et, sur le côté intérieur de la paroi frontale (28), se rétrécit sous forme conique vers l'orifice de sortie de gaz (30).

2. Dispositif selon la revendication 1, caractérisé en ce que la paroi frontale d'aval (28) de l'espace annulaire (14) est formée par une coiffe d'obturation (26) disposée à l'extrémité du boîtier (10).
